# EUROPÄISCHE PATENTSCHRIFT

(11) **EP 0 968 793 B1**
(45) Veröffentlichungstag und Bekanntmachung des Hinweises auf die Patenterteilung: **08.10.2003**
(21) Anmeldenummer: 99112506.3
(22) Anmeldetag: 01.07.1999
(51) Int. Cl.: B25B 21/00, B25B 15/00, B25B 23/00, B25F 1/02

(54) **Variables Schraub- und/oder Bohrwerkzeug**
Variable fastening and/or drilling tool
Outil variable de vissage et/ou perçage

(30) Priorität: 02.07.1998 DE 29811783 U
(43) Veröffentlichungstag der Anmeldung: 05.01.2000
(73) Patentinhaber: Oelpmann, Heinz, 48599 Gronau-Epe (DE)
(72) Erfinder: Oelpmann, Heinz, 48599 Gronau-Epe (DE)
(74) Vertreter: Schulze Horn, Kathrin

(56) Entgegenhaltungen:
- EP-A- 0 743 142
- EP-A- 0 744 251
- DE-U- 8 815 261
- US-A- 5 313 680
- US-A- 5 586 847

## Beschreibung

Die vorliegende Erfindung betrifft ein variables Schraubund/oder Bohrwerkzeug, bestehend aus einem manuell oder maschinell drehantreibbaren Schaft, einer hülsenförmigen, verdrehfest mit dem freien Ende des Schafts verbindbaren Schaftverlängerung und mindestens einem Werkzeugeinsatzhalter, der einerseits mit der Schaftverlängerung und andererseits mit mindestens einem Werkzeugeinsatz verdrehfest verbindbar ist.

Ein Werkzeug der eingangs genannten Art ist aus EP 0 743 142 A1 bekannt. Bei diesem bekannten Werkzeug sind an dem Werkzeugeinsatzhalter auf der einen Seite ein Schrauberbit und auf der anderen Seite ein Bohrer als Werkzeugeinsätze gehaltert, wobei durch Wenden des Werkzeugeinsatzhalters wahlweise der eine oder der andere der beiden Werkzeugeinsätze in Benutzungsstellung kommen kann. Zur verdrehfesten Verbindung zwischen dem Werkzeugeinsatzhalter und der Schaftverlängerung ist hier außen auf der Schaftverlängerung eine verstellbare Arretierhülse vorgesehen, die nachteilig für eine erhebliche Vergrößerung des Durchmessers des Werkzeuges sorgt, was zu Problemen beim Einsatz des Werkzeuges in beengten Platzverhältnissen führt. Außerdem ist der Bedienungsaufwand für die das Werkzeug benutzenden Personen hier nachteilig hoch. Schließlich ist noch als Nachteil anzuführen, daß der Werkzeugeinsatzhalter eine komplizierte Form aufweist, für deren Herstellung ein hoher Bearbeitungsaufwand erforderlich ist. Dies führt insgesamt zu hohen Herstellungskosten für das Werkzeug, was einen entsprechend hohen Preis zur Folge hat. Außerdem ist die Verwendung dieses bekannten Werkzeuges auf die zwei im Werkzeugeinsatzhalter gehalterten Werkzeugeinsätze beschränkt; weitere Funktionen kann das Werkzeug nicht übernehmen.

Aus EP 0 744 251 A2 ist ein manuell zu betätigender Schraubendreher bekannt, bei dem ein Schaft, der von beiden Stirnseiten ausgehend über je einen Teil seiner Länge hohl ist, verdrehfest mit einem Schraubendreherhandgriff verbindbar ist. In beide Enden des Schaftes ist je ein Werkzeugeinsatzhalter einsetzbar, in den je zwei Schrauberbits einsetzbar sind. Die Schrauberbits sind dabei als Doppelbits mit zwei Schrauberklingen ausgeführt. Durch entsprechendes Wenden und Einstecken von Schaft, Werkzeugeinsatzhaltern und Werkzeugeinsätzen kann eine von insgesamt acht möglichen Schrauberklingen in Einsatzstellung gebracht werden. Nachteilig ist bei diesem bekannten Werkzeug ein maschineller Antrieb nicht möglich. Außerdem ist bei diesem Werkzeug nur ein Verdrehen von Schrauben möglich, die zu den vorhandenen Schrauberbits passen; weitere Schraubfunktionen oder eine Bohrfunktion sind bei diesem Werkzeug nicht gegeben.

Für die vorliegende Erfindung stellt sich deshalb die Aufgabe, ein variables Schraub- und/oder Bohrwerkzeug der eingangs genannten Art zu schaffen, das die aufgeführten Nachteile vermeidet und bei dem insbesondere die einzelnen Teile einfach aufgebaut und dadurch kostengünstig herstellbar sind, mit dem möglichst viele Schraubund/oder Bohrfunktionen ausführbar sind und dessen Bedienung einfach ist.

Die Lösung dieser Aufgabe gelingt erfindungsgemäß durch ein variables Schraub- und/oder Bohrwerkzeug der eingangs genannten Art, das dadurch gekennzeichnet ist,
- daß der Schaft an seinem freien Ende als abgestufter Sechskant mit vom freien Schaftende her gesehen einem ersten, kleineren Durchmesser d₁ und einem daran anschließenden zweiten, größeren Durchmesser d₂ ausgeführt ist,
- daß die hülsenförmige Schaftverlängerung mit einer abgestuften Sechseck-Innenkontur mit wenigstens zwei verschiedenen Durchmessern ausgebildet ist, wobei der Durchmesser in einem ersten Bereich der Schaftverlängerung das Maß d₁ und in einem zweiten Bereich der Schaftverlängerung das Maß d₂ aufweist, und
- daß der Werkzeugeinsatzhalter außen und innen mit einer Sechseckkontur ausgeführt ist, wobei die Sechseckkontur außen das Durchmessermaß d₂ und die Sechseckkontur innen ein kleineres, einschlägigen Normen für Werkzeugeinsätze, insbesondere Schrauber- und/oder Bohrerbits, entsprechendes Durchmessermaß d_{B} aufweist.

Die einzelnen Teile des Werkzeuges sind vorteilhaft einfach in ihrer Form und dadurch kostengünstig herstellbar. Für deren Verbindung miteinander sind keinerlei bewegliche Arretierungsmittel, wie z.B. eine Arretierhülse, erforderlich, was ebenfalls zu einer kostengünstigen Herstellbarkeit beiträgt und was die Bedienung vereinfacht. Durch die angegebene Ausgestaltung des freien Endes des Schaftes und der Schaftverlängerung besteht zusätzlich zur Halterung von Schrauber- und/oder Bohrerbits die vorteilhafte Möglichkeit, den Schaft alleine als Innensechskant-Schraubenschlüssel zu benutzen oder die Schaftverlängerung in zwei unterschiedlichen Stellungen als Außensechskant-Schraubenschlüssel nach Art einer Nuß einzusetzen. Bei in die Schaftverlängerung eingesetztem Werkzeugeinsatzhalter kann dieser, wenn kein Schrauber- oder Bohrerbit eingesetzt ist, als weiterer Innensechskant-Schraubenschlüssel mit einem vom freien Ende des Schaftes abweichenden Schraubenschlüsselmaß genutzt werden. Damit bietet das Schraub- und/oder Bohrwerkzeug gemäß Erfindung schon in seiner einfachsten Ausgestaltung insgesamt sechs Funktionen, die durch Verwendung von zusätzlichen Werkzeugeinsätzen bedarfsweise vermehrt werden können.

Eine Weiterbildung der Erfindung sieht vor, daß die abgestufte Sechseck-Innenkontur der hülsenförmigen Schaftverlängerung mit drei verschiedenen Durchmessern ausgebildet ist, wobei der Durchmesser in einem ersten, mittleren Bereich der Schaftverlängerung das kleinste Maß d₁, in einem zweiten, stirnseitigen Bereich der Schaftverlängerung das größere Maß d₂ und in einem dritten, gegenüberliegenden stirnseitigen Bereich der Schaftverlängerung ein noch größeres Maß d₃ aufweist. Damit erhält die Schaftverlängerung ein Ende mit einem größeren Innensechskantmaß, was für manche Anwendungen praxisgerechtere Maß-Kombinationen erlaubt. Zugleich bleibt die Zusammensteckbarkeit der Schaftverlängerung mit dem Schaft und mit dem Werkzeugeinsatzhalter unbeeinträchtigt.

Weiterhin ist vorgesehen, daß der Werkzeugeinsatzhalter innen in seiner Längsmitte einen Kragen oder Boden als Anschlag für zwei von den beiden Halter-Stirnseiten her einsetzbare Werkzeugeinsätze aufweist. Auf diese Weise wird immer eine definierte Lage der Schrauber- oder Bohrerbits gewährleistet, die in den Werkzeugeinsatzhalter eingesetzt sind. Außerdem wird auf diese Weise der Werkzeugeinsatzhalter in sich stabiler und hoch belastbar, so daß auch große Drehmomente schadlos übertragen werden können.

Um auf möglichst einfache Art und Weise Schrauber- oder Bohrerbits im Werkzeugeinsatzhalter lösbar anzubringen, wird vorgeschlagen, daß der Werkzeugeinsatzhalter mit mindestens einem Permanentmagneten zur magnetischen Halterung von Werkzeugeinsätzen ausgestattet ist.

Damit sich die einzelnen Teile des Schraub- und/oder Bohrwerkzeuges bei ihrem Einsatz nicht ungewollt voneinander trennen können, ist weiter vorgesehen, daß außenseitig am freien Schaftende und am Werkzeugeinsatzhalter sowie innenseitig an der Schaftverlängerung zusammenwirkende, durch Anwendung von Zugkraft lösbare Rastelemente vorgesehen sind.

Bevorzugt sind die zuvor erwähnten Rastelemente durch federbelastete Rastkugeln oder -nocken einerseits und passend konturierte und positionierte Rasteintiefungen andererseits gebildet; alternativ sind die Rastelemente durch eine federnde Spange einerseits und eine passend konturierte und positionierte, umlaufende Rasteintiefung andererseits gebildet.

Anstelle von mechanisch wirkenden Rastelementen kann auch eine magnetische Verbindung eingesetzt werden. Hierfür sind zweckmäßig am freien Schaftende und/oder an der Schaftverlängerung und/oder am Werkzeugeinsatzhalter Permanentmagnete als Arretiermittel vorgesehen.

Um das Schraub- und/oder Bohrwerkzeug möglichst zweckmäßig einsetzen zu können, entsprechen bevorzugt die oben erwähnten Maße d₁ und d₂ und gegebenenfalls d₃ Sechskantnuß-Normmaßen. Die Auswahl der Maße kann nach dem jeweiligen Einsatzzweck des Schraub- und/oder Bohrwerkzeuges so erfolgen, daß die am häufigsten benötigten Maße verwendet werden.

Zur möglichst einfachen Kopplung des Schraub- und/oder Bohrwerkzeuges mit einer Antriebsmaschine ist bevorzugt der Schaft an seinem Antriebsende mit einer Normkontur für die Halterung in einem Schrauber-Schnellspannfutter ausgeführt. Diese Normkonturen sind sinnvollerweise von bekannter Ausführung, wie in den Ansprüchen 8 und 9 angegeben, um das erfindungsgemäße Schraub- und/oder Bohrwerkzeug mit gängigen und bei Handwerkern oder Heimwerkern bereits vorhandenen Antriebsmaschinen verbinden zu können.

Für Fälle, in denen ein motorischer Antrieb nicht möglich oder erforderlich ist, kann der Schaft an seinem Antriebsende einen Schraubendrehergriff aufweisen, mit dem das Werkzeug manuell betätigbar ist.

Eine Weiterbildung der zuletzt erwähnten Ausführung sieht vor, daß der Schraubendrehergriff zur Aufbewahrung von Werkzeugeinsätzen mit einem Hohlraum ausgeführt ist, der wahlweise zu verschließen oder zu öffnen ist.

Ausführungsbeispiele der Erfindung werden im folgenden anhand einer Zeichnung erläutert. Die Figuren der Zeichnung zeigen:
- Figur 1: ein Schraub- und/oder Bohrwerkzeug in perspektivischer Ansicht und in auseinandergezogener Dar-stellung seiner Einzelteile in drei verschiedenen Ausführungen,
- Figur 2: das Werkzeug in zusammengesetztem Zustand in einem Längsschnitt und
- Figur 3: eine Schaftverlängerung als Teil des Werkzeuges in einer gegenüber Figur 2 geänderten Ausführung, ebenfalls im Längsschnitt.

Figur 1 der Zeichnung zeigt von rechts oben nach links unten aufeinanderfolgend gezeichnet die einzelnen Teile eines Schraub- und/oder Bohrwerkzeuges 1 in einer ersten Ausführung. Rechts oben ist ein Schaft 2 dargestellt, der ein oben liegendes Antriebsende 24 sowie ein davon abgewandtes freies Ende 20 aufweist. Das Antriebsende 24 ist bei der hier dargestellten Ausführung des Schaftes 2 als Normkontur 25 zur Verbindung mit einem Schrauber-Schnellspannfutter von bekannter Art ausgeführt.

Das freie Ende 20 des Schaftes 2 setzt sich zusammen aus zwei Sechskantabschnitten 21, 22, wobei am äußersten Ende der Sechskantabschnitt 21 mit einem kleineren Durchmesser und in Richtung zum Anschlußende 24 folgend der Sechskantabschnitt 22 mit einem größeren Durchmesser liegt. Die Durchmesser der beiden Sechskantabschnitte 21, 22 entsprechen dabei zweckmäßig gängigen Innensechskant-Schraubenschlüsselmaßen, beispielsweise 8 mm und 10 mm. Im Verlauf des kleineren Sechskantabschnittes 21 ist außerdem in einer der Außenflächen eine Druckkugel 23 angeordnet, die zur rastenden Verbindung des Schaftes 2 mit einer links darunter eingezeichneten Schaftverlängerung 3 dient.

Die Schaftverlängerung 3 ist hülsenförmig mit einer zylindrischen Außenfläche und mit einer abgestuften Sechseck-Innenkontur 31, 32 mit zwei verschiedenen Durchmessern ausgebildet. Das Durchmessermaß der Innenkontur 31 entspricht dabei dem Durchmessermaß des Sechskantabschnitts 21 des Schaftes 2; die Sechseck-Innenkontur 32 am anderen Ende der Schaftverlängerung 3 entspricht in ihrem Durchmesser dem Durchmessermaß des größeren Sechskantabschnitts 22 am Schaft 2. Auf diese Weise kann die Schaftverlängerung 3 sowohl in der einen Richtung als auch in der anderen Richtung auf den Schaft 2 aufgesteckt und mit diesem mittels der Rastkugel 23 leicht lösbar verbunden werden.

Weiter nach links unten schließt sich an die Schaftverlängerung 3 ein Werkzeugeinsatzhalter 4 an, in welchem zwei Werkzeugeinsätze 5, 5', hier zwei Schrauberbits, halterbar sind. Der Werkzeugeinsatzhalter 4 ist sowohl außen als auch innen mit einer Sechseckkontur 42, 45 ausgebildet. Das Durchmessermaß der äußeren Sechseckkontur 42 entspricht dabei dem Durchmessermaß der Sechseck-In-nenkontur 32 der Schaftverlängerung 3 und dem Durchmessermaß des größeren Sechskantabschnitts 22 am Schaft 2. Das Durchmessermaß der inneren Sechseckkontur 45 des Werkzeugeinsatzhalters 4 entspricht einem gängigen Normmaß für die Sechskantabschnitte 55, 55' der Schrauberbits 5, 5'. Auch an dem Werkzeugeinsatzhalter 4 ist in einer seiner Außenflächen eine Druckkugel 43 angeordnet, die zur rastenden und leicht lösbaren Verbindung des Werkzeugeinsatzhalters 4 mit der Schaftverlängerung 3 dient. Zur lösbaren Verbindung der Werkzeugeinsätze 5, 5' mit dem Werkzeugeinsatzhalter 4 ist in diesem, was in Figur 1 nicht sichtbar ist, mindestens ein Permanentmagnet angebracht.

Rechts in Figur 1 ist eine abgewandelte Ausführung des Schaftes 2 dargestellt, die sich von dem zuvor beschriebenen Schaft 2 nur dadurch unterscheidet, daß nun das Antriebsende 24 als SDS-Schaft 25' zur Verbindung mit einem entsprechend ausgelegten Bohrfutter ausgebildet ist. In seinen übrigen Teilen stimmt der rechts in Figur 1 dargestellte Schaft 2 mit dem zuvor beschriebenen Schaft 2 überein.

Links oben in Figur 1 ist schließlich eine dritte Ausführung des Schaftes 2 gezeigt, bei der das Antriebsende 24 mit einem Schraubendrehergriff 25'' versehen ist, über den eine manuelle Betätigung des Schaftes 2 und der gegebenenfalls damit verbundenen weiteren Werkzeugteile möglich ist. Das freie Ende 20 des in der Figur 1 links oben dargestellten Schaftes 2 entspricht der weiter oben schon beschriebenen Ausführung.

Das in Figur 1 als Beispiel dargestellte Werkzeug 1 läßt sich mit den gezeigten Teilen in sechs unterschiedlichen Schraubfunktionen einsetzen. In einer ersten Schraubfunktion wird lediglich der Schaft 2 verwendet, wobei dann dessen Sechskantabschnitt 21 als Schraubenschlüssel für Innensechskantschrauben verwendbar ist. Wenn zusätzlich die Schaftverlängerung 3 in ihrer ersten Aufsteckrichtung mit dem Schaft 2 verbunden ist, kann deren vom Schaft 2 abgewandte Sechseck-Innenkontur als Schraubenschlüssel für Sechskantschrauben oder -muttern der entsprechenden Größe eingesetzt werden. Eine zweite Schraubenschlüsselfunktion ergibt sich, sobald die Schaftverlängerung 3 gewendet und in umgekehrter Richtung mit dem Schaft 2 verbunden ist.

Eine vierte Schraubfunktion wird erzielt, wenn der Werkzeugeinsatzhalter 4 ohne Werkzeugeinsätze 5, 5' mit der Schaftverlängerung 3 verbunden ist. Die äußere Sechseckkontur 42 bildet dann einen zweiten Schraubenschlüssel für Innensechskantschrauben, der ein größeres Maß aufweist als der Sechskantabschnitt 21 am Schaft 2. Die dritte und vierte Schraubfunktion des Werkzeugs 1 wird schließlich erreicht, indem von beiden Seiten des Werkzeugeinsatzhalters 4 her je ein Werkzeugeinsatz 5, 5' eingesetzt wird, die dann wahlweise durch entsprechendes Einsetzen oder Wenden und erneutes Einsetzen in Benutzungsstellung gebracht werden können.

Figur 2 der Zeichnung zeigt das komplette Werkzeug 1 in zusammengesetztem Zustand seiner Teile in einem Längsschnitt. Oben ist zunächst der Schaft 2 mit seinem oberen Antriebsende 24 mit der Normkontur 25 zur Verbindung mit einem Schrauber-Schnellspannfutter erkennbar. Nach unten hin geht der Schaft 2 an seinem freien Ende 20 in den größeren Sechskantabschnitt 22 und den kleineren Sechskantabschnitt 21 über. Das Durchmessermaß des kleineren Sechskantabschnittes 21 beträgt d₁, das Durchmessermaß des größeren Sechskantabschnittes 22 beträgt d₂.

In dem kleineren Sechskantabschnitt 21 ist die federbelastete Druckkugel 23 untergebracht, die mit einer an der Innenseite der nachfolgenden Schaftverlängerung 3 vorgesehenen Rasteintiefung 34 in Eingriff steht. Die verdrehfeste Verbindung zwischen dem Schaft 2 und der Schaftverlängerung 3 erfolgt über den formschlüssigen Eingriff zwischen dem Sechskantabschnitt 21 und der Sechseck-Innenkontur 31 der Schaftverlängerung 3.

Wie die Figur 2 verdeutlicht, ist die Innenkontur der Schaftverlängerung 3 abgestuft, wobei über den oberen, größeren Teil der Länge der Schaftverlängerung 3 der Durchmesser der Sechseck-Innenkontur 31 kleiner ist und das Maß d₁ besitzt, während im kürzeren, unteren Teil der Schaftverlängerung 3 die sechseckige Innenkontur 32 den größeren Durchmesser d₂ besitzt.

In den Teil 32 der Schaftverlängerung 3 mit dem größeren Durchmesser d₂ ist der Werkzeugeinsatzhalter 4 eingesteckt, dessen Sechseck-Außenkontur 42 ebenfalls das Maß d₂ aufweist, so daß ein formschlüssiges Zusammenstecken möglich ist. Zur lösbaren Fixierung des Werkzeugeinsatzhalters 4 in der Schaftverlängerung 3 dient die federbelastete Druckkugel 43, die in einer der Außenflächen des Werkzeugeinsatzhalters 4 angeordnet ist und die im hier gezeigten zusammengesetzten Zustand mit einer Eintiefung 34 an der Innenseite der Schaftverlängerung 3 in rastenden Eingriff tritt.

In der Mitte des Werkzeugeinsatzhalters 4 ist ein durchgehender Zwischenboden 40 sichtbar, in dessen Bereich auch die Druckkugel 43 vorgesehen ist. Beiderseits des Bodens 40 ist je ein Permanentmagnet 41 angeordnet, beispielsweise eingepreßt oder eingeklebt, der zur magnetischen Halterung von hier nicht eingezeichneten Werkzeugeinsätzen, z.B. Schrauberbits, dient. Zur Aufnahme der Werkzeugeinsätze besitzt der Werkzeugeinsatzhalter 4 an seinen beiden Stirnseiten je eine Aufnahmeöffnung mit Sechseck-Innenkontur 45, deren Durchmessermaß d_{B} dem Durchmessermaß von üblichen Schrauberbits entspricht. Ein gängiges Maß ist hier beispielsweise d_{B} = 6,35 mm.

Figur 3 der Zeichnung zeigt eine gegenüber der Ausführung in Figur 2 abgewandelte Schaftverlängerung 3 als Teil des Werkzeuges 1, ebenso wie in Figur 2 im Längsschnitt. Die Schaftverlängerung 3 ist auch bei der Ausführung gemäß Figur 3 hülsenförmig ausgeführt und besitzt in ihrem Inneren mehrere als Innensechskante ausgebildete Bereiche 31, 32, 33. Ebenso wie bei der Schaftverlängerung 3 in Figur 2 sind auch bei der Schaftverlängerung 3 gemäß Figur 3 im unteren Bereich sowie nach oben daran anschließend die Bereiche 32 und 31 mit Durchmessermaßen d₂ und d₁ ausgeführt. Im Unterschied zur Ausführung gemäß Figur 2 besitzt aber die Schaftverlängerung 3 gemäß Figur 3 in ihrem oberen Bereich 33 ein größeres Durchmessermaß d₃. Hierzu ist die Schaftverlängerung 3 in ihrem oberen Teil mit einem größeren Außendurchmesser ausgeführt, um die für die Kraftaufnahme bei Schraubvorgängen erforderliche Materialstärke zu gewährleisten. Das Maß d₃ ist sowohl größer als d₁ als auch als d₂. In der Praxis kann das Maß d₁ beispielsweise 8 mm, das Maß d₂ 10 mm und das Maß d₃ 13 mm betragen, wodurch eine in der Praxis häufig gewünschte Kombination der Sechskantmaße von 10 mm und 13 mm erreicht wird.

Auch bei der Ausführung der Schaftverlängerung 3 gemäß Figur 3 kann der Schaft 2 in gleicher Weise wie in Figur 2 dargestellt mit der Schaftverlängerung 3 durch einfaches Einstecken verbunden werden. Dabei tritt das untere Ende des Schaftes 2 mit seiner sechseckigen Außenkontur in formschlüssigen Eingriff mit dem Bereich 31 der Schaftverlängerung 3. Der größere Sechskantabschnitt 22 im unteren Teil 20 des Schaftes 2 liegt dabei innerhalb des Bereiches 33 der Schaftverlängerung 3, ohne mit diesem Bereich 33 in Berührung zu kommen.

Mit dem in der Zeichnung unteren Ende der Schaftverlängerung 3 gemäß Figur 3 kann in gleicher Weise wie in Figur 2 dargestellt ein Werkzeugeinsatzhalter 4 verbunden werden oder es kann der Bereich 32 der Schaftverlängerung 3 unmittelbar als Schraubwerkzeug eingesetzt werden.

## Patentansprüche

1. Variables Schraub- und/oder Bohrwerkzeug (1), bestehend aus einem manuell oder maschinell drehantreibbaren Schaft (2), einer hülsenförmigen, verdrehfest mit dem freien Ende (20) des Schafts (2) verbindbaren Schaftverlängerung (3) und mindestens einem Werkzeugeinsatzhalter (4), der einerseits mit der Schaftverlängerung (3) und andererseits mit mindestens einem Werkzeugeinsatz (5, 5') verdrehfest verbindbar ist,
**dadurch gekennzeichnet,**
- **daß** der Schaft (2) an seinem freien Ende (20) als abgestufter Sechskant (21, 22) mit vom freien Schaftende (20) her gesehen einem ersten, kleineren Durchmesser d₁ und einem daran anschließenden zweiten, größeren Durchmesser d₂ ausgeführt ist,
- **daß** die hülsenförmige Schaftverlängerung (3) mit einer abgestuften Sechseck-Innenkontur (31, 32, 33) mit wenigstens zwei verschiedenen Durchmessern ausgebildet ist, wobei der Durchmesser in einem ersten Bereich (31) der Schaftverlängerung (3) das Maß d₁ und in einem zweiten Bereich (32) der Schaftverlängerung (3) das Maß d₂ aufweist, und
- **daß** der Werkzeugeinsatzhalter (4) außen und innen mit einer Sechseckkontur (42, 45) ausgeführt ist, wobei die Sechseckkontur (42) außen das Durchmessermaß d₂ und die Sechseckkontur (45) innen ein kleineres, einschlägigen Normen für Werkzeugeinsätze, insbesondere Schrauber- und/oder Bohrerbits, entsprechendes Durchmessermaß d_{B} aufweist.

2. Schraub- und/oder Bohrwerkzeug nach Anspruch 1, da durch **gekennzeichnet**, daß die abgestufte Sechseck-Innenkontur (31, 32, 33) der hülsenförmigen Schaftverlängerung (3) mit drei verschiedenen Durchmessern ausgebildet ist, wobei der Durchmesser in einem ersten, mittleren Bereich (31) der Schaftverlängerung (3) das kleinste Maß d₁, in einem zweiten, stirnseitigen Bereich (32) der Schaftverlängerung (3) das größere Maß d₂ und in einem dritten, gegenüberliegenden stirnseitigen Bereich (33) der Schaftverlängerung (3) ein noch größeres Maß d₃ aufweist.

3. Schraub- und/oder Bohrwerkzeug nach Anspruch 1 oder 2, **dadurch gekennzeichnet, daß** der Werkzeugeinsatzhalter (4) innen in seiner Längsmitte einen Kragen oder Boden (40) als Anschlag für zwei von den beiden Halter-Stirnseiten her einsetzbare Werkzeugeinsätze (5, 5') aufweist.

4. Schraub- und/oder Bohrwerkzeug nach einem der vorangehenden Ansprüche, **dadurch gekennzeichnet, daß** der Werkzeugeinsatzhalter (4) mit mindestens einem Permanentmagneten (41) zur magnetischen Halterung von Werkzeugeinsätzen (5, 5') ausgestattet ist.

5. Schraub- und/oder Bohrwerkzeug nach einem der vorangehenden Ansprüche, **dadurch gekennzeichnet, daß** auβenseitig am freien Schaftende (20) und am Werkzeugeinsatzhalter (4) sowie innenseitig an der Schaftverlängerung (3) zusammenwirkende, durch Anwendung von Zugkraft lösbare Rastelemente (23, 43; 34) vorgesehen sind.

6. Schraub- und/oder Bohrwerkzeug nach Anspruch 5, **dadurch gekennzeichnet, daß** die Rastelemente durch federbelastete Rastkugeln oder -nocken (23, 43) einerseits und passend konturierte und positionierte Rasteintiefungen (34) andererseits gebildet sind oder daß die Rastelemente durch eine federnde Spange einerseits und eine passend konturierte und positionierte, umlaufende Rasteintiefung andererseits gebildet sind.

7. Schraub- und/oder Bohrwerkzeug nach einem der vorangehenden Ansprüche, **dadurch gekennzeichnet, daß** am freien Schaftende (20) und/oder an der Schaftverlängerung (3) und/oder am Werkzeugeinsatzhalter (4) Permanentmagnete als Arretiermittel vorgesehen sind.

8. Schraub- und/oder Bohrwerkzeug nach einem der vorangehenden Ansprüche, **dadurch gekennzeichnet, daß** die Maße d₁ und d₂ und gegebenenfalls d₃ Sechkantnuß-Normmaßen entsprechen.

9. Schraub- und/oder Bohrwerkzeug nach einem der vorangehenden Ansprüche, **dadurch gekennzeichnet, daß** der Schaft (2) an seinem Antriebsende (24) mit einer Normkontur (25, 25') für die Halterung in einem Schrauber-Schnellspannfutter ausgeführt ist.

10. Schraub- und/oder Bohrwerkzeug nach Anspruch 9, **dadurch gekennzeichnet, daß** die Normkontur ein 6,35 mm-Sechskant (25) mit Verriegelungseintiefung oder ein SDS-Schaft (25') ist.

11. Schraub- und/oder Bohrwerkzeug nach einem der Ansprüche 1 bis 8, **dadurch gekennzeichnet, daß** der Schaft (2) an seinem Antriebsende (24) einen Schraubendrehergriff (25'') aufweist.

12. Schraub- und/oder Bohrwerkzeug nach Anspruch 11, **dadurch gekennzeichnet, daß** der Schraubendrehergriff (25'') zur Aufbewahrung von Werkzeugeinsätzen (5, 5') mit einem wahlweise zu verschließenden oder zu öffnenden Hohlraum ausgeführt ist.

## Claims

1. Variable screwing and/or drilling tool (1), comprising a shaft (2) that is rotary-actuated in a manual or mechanical manner, a sleeve-shaped shaft extension (3) that can be joined to the free end (20) of the shaft (2) in a torsionally stiff connection, and at least one tool bit holder (4) that can, on the one hand, be joined to the shaft extension (3) and, on the other hand, to at least one tool bit (5, 5') in a torsionally stiff connection, **characterized in that**
- the shaft (2), at its free end (20), is designed as a stepped hexagon (21, 22) with, as seen from the free shaft end (20), a first smaller diameter d₁ and a second greater diameter d₂ adjacent thereto;
- the sleeve-shaped shaft extension (3) comprises a stepped inner hexagon contour (31, 32, 33) with at least two different diameters, with the diameter having the size d₁ in a first region (31) of the shaft extension (3) and the size d₂ in a second region (32) of the shaft extension (3); and
- the tool bit holder (4) is designed with a hexagon contour (42, 45) both inside and out, with the outer hexagon contour (42) having the diameter size d₂ and the inner hexagon contour (45) having a smaller diameter size d_{B} corresponding to the pertinent standards for tool bits, in particular for screwdriver and/or drill bits.

2. Screwing and/or drilling tool according to claim 1, **characterized in that** the stepped inner hexagon contour (31, 32, 33) of the sleeve-shaped shaft extension (3) is designed with three different diameters, with the diameter having the smallest size d₁ in a first central region (31) of the shaft extension (3), the greater size d₂ in a second front-face region (32) of the shaft extension (3), and a still greater size d₃ in a third region (33) of the shaft extension (3) that is arranged opposite to the front-face region.

3. Screwing and/or drilling tool according to claim 1 or 2, **characterized in that** the tool bit holder (4), in its longitudinal middle, comprises an internal collar or bottom (40) serving as stop for two tool bits (5, 5') that can be inserted from either front face of the holder.

4. Screwing and/or drilling tool according to one of the preceding claims, **characterized in that** the tool bit holder (4) is equipped with at least one permanent magnet (41) for holding the tool bits (5, 5') magnetically.

5. Screwing and/or drilling tool according to one of the preceding claims, **characterized in that**, outside, interacting detent elements (23, 43; 34) are provided at the free shaft end (20) and at the tool bit holder (4) as well as, inside, at the shaft extension (3), with these detent elements being removable by applying pulling force.

6. Screwing and/or drilling tool according to claim 5, **characterized in that** the detent elements are, on the one hand, formed by spring-loaded detent balls or detent cams (23, 43) and, on the other hand, by detent recesses (34) having the appropriate contour and being arranged at the appropriate position or that the detent elements are, on the one hand, formed by a resilient buckle and, on the other hand, by a circumferential detent recess having the appropriate contour and being arranged at the appropriate position.

7. Screwing and/or drilling tool according to one of the preceding claims, **characterized in that** permanent magnets are provided as catching devices at the free shaft end (20) and/or at the shaft extension (3) and/or at the tool bit holder (4).

8. Screwing and/or drilling tool according to one of the preceding claims, **characterized in that** the sizes d₁ and d₂ and, if necessary, d₃ comply with standard hexagon socket sizes.

9. Screwing and/or drilling tool according to one of the preceding claims, **characterized in that** the shaft (2), at its actuated end (24), comprises a standard contour (25, 25') for being held in a screwdriver quick-action chuck.

10. Screwing and/or drilling tool according to claim 9, **characterized in that** the standard contour is a 6.35-mm hexagon (25) with a locking recess or is an SDS shaft (25').

11. Screwing and/or drilling tool according to one of claims 1 to 8, **characterized in that** the shaft (2), at its actuated end (24), comprises a screwdriver handle (25").

12. Screwing and/or drilling tool according to claim 11, **characterized in that** the screwdriver handle (25") comprises a hollow space for the storage of tool bits (5, 5'), that can either be closed or opened.

## Revendications

1. Outil de serrage et de desserrage des vis et des écrous et/ou de perçage (1) modifiable, se composant d'une tige (2) à entraînement rotatif manuel ou mécanique, d'un prolongement de tige (3) résistant à la torsion et en forme de tube pouvant être relié à l'extrémité libre (20) de la tige (2), et d'au moins un support pour les embouts d'outil (4), qui peut être relié de façon à résister à la torsion d'un côté au prolongement de la tige (3) et de l'autre côté au moins à un embout d'outil (5,5'), **caractérisée en ce que**:
- la tige (2) est conçue au niveau de son extrémité libre (20) comme un hexagone (21, 22) présentant différents niveaux, doté, en partant de l'extrémité libre (20) de la tige, d'un premier diamètre d₁ inférieur et d'un second diamètre d₂ supérieur se'raccordant au premier diamètre,
- le prolongement de tige (3) en forme de tube est composé d'un profil intérieur (31, 32, 33) hexagonal présentant différents niveaux comportant au moins deux diamètres différents, parmi lesquels le diamètre d'une première zone (31) du prolongement de la tige (3) présente la mesure d₁ et le diamètre d'une seconde zone (32) du prolongement de tige (3) présente la mesure d₂ et
- le support pour les embouts d'outil (4) est doté intérieurement et extérieurement d'un profil hexagonal (42, 45), le profil hexagonal (42) présentant la mesure extérieure du diamètre d₂ et le profil hexagonal (45) présentant la mesure intérieure du diamètre d_{B} inférieur correspondant aux normes relatives aux embouts d'outil, et notamment aux kits de perçage et de serrage et desserrage de vis et d'écrous.

2. Outil de serrage et de desserrage des vis et des écrous et / ou de perçage selon la revendication 1, **caractérisé en ce que** le profil interne hexagonal du prolongement de tige (3) en forme de tube présentant différents niveaux (31, 32, 33) est composé de trois diamètres différents, parmi lesquels le diamètre situé dans une première zone médiane (31) du prolongement de tige (3) présente la plus petite mesure d₁, le diamètre situé dans une seconde zone frontale (32) du prolongement de tige (3) présente la mesure d₂ la plus importante, et le diamètre situé dans une troisième zone frontale opposée (33) du prolongement de tige (3) présente une mesure d₃ encore plus importante.

3. Outil de serrage et de desserrage des vis et des écrous et / ou de perçage selon la revendication 1 ou 2, **caractérisé en ce que** le support pour les embouts d'outil (4) présente à l'intérieur de la partie centrale de sa longueur une collerette ou un fond (40) servant de butée pour deux des embouts d'outil (5, 5') pouvant être insérés de part et d'autre des deux parties frontales du support.

4. Outil de serrage et de desserrage des vis et des écrous et / ou de perçage selon l'une quelconque des revendications précédentes, **caractérisé en ce que** le support pour les embouts d'outil (4) est au moins équipé d'un aimant permanent (41) pour le support magnétique des embouts d'outil (5, 5').

5. Outil de serrage et de desserrage des vis et des écrous et / ou de perçage selon l'une quelconque des revendications précédentes, **caractérisé en ce que** des moyens formant encoche d'arrêt (23, 43, 34) amovibles par l'application d'une force de traction, fonctionnant de façon concomitante, sont prévus sur la partie externe au niveau de l'extrémité libre de la tige (20) et au niveau du support pour les embouts d'outil (4) ainsi que sur la partie interne au niveau du prolongement de la tige (3).

6. Outil de serrage et de desserrage des vis et des écrous et/ou de perçage selon l'une quelconque des revendications précédentes, **caractérisé en ce que** des moyens formant encoche d'arrêt sont formés au moyen de billes ou d'ergots à cran d'arrêt (23, 43) munis d'un ressort d'une part et d'autre part au moyen d'une partie creusée à cran d'arrêt (34) adaptée tant en termes de profils que de position ou **en ce que** les moyens formant encoche d'arrêt sont formés au moyen d'une agrafe faisant ressort d'une part et d'autre part au moyen d'une partie creusée rotative à cran d'arrêt adaptée tant en termes de profils que de position.

7. Outil de serrage et de desserrage des vis et des écrous et/ou de perçage selon l'une quelconque des revendications précédentes, **caractérisé en ce que** des aimants permanents sont prévus comme moyen de blocage au niveau de l'extrémité de la tige libre (20) et / ou au niveau du prolongement de la tige (3) et / ou au niveau du support pour les embouts d'outil (4).

8. Outil de serrage et de desserrage des vis et des écrous et / ou de perçage selon l'une quelconque des revendications précédentes, **caractérisé en ce que** les mesures d₁ et d₂ et le cas échéant d₃ correspondent aux mesures normalisées des calibres hexagonaux.

9. Outil de serrage et de desserrage des vis et des écrous et / ou de perçage selon l'une quelconque des revendications précédentes, **caractérisé en ce que** la tige (2) est conçue au niveau de l'extrémité d'entraînement (24) avec un profil standardisé (25, 25') pour le support dans un tournevis - mandrin de serrage rapide.

10. Outil de serrage et de desserrage des vis et des écrous et/ou de perçage selon la revendication 9, **caractérisé en ce que** le profil standardisé est un hexagone de 6,35 mm (25) doté d'une partie creuse de verrouillage ou d'une tige SDS (25').

11. Outil de serrage et de desserrage des vis et des écrous et/ou de perçage selon l'une quelconque des revendications 1 à 8, **caractérisé en ce que** la tige (2) présente au niveau de son extrémité d'entraînement (24) un manche de tournevis (25").

12. Outil de serrage et de desserrage des vis et des écrous et / ou de perçage selon la revendication 11, **caractérisé en ce que** le manche du tournevis (25") est conçu avec un compartiment devant être, au choix, fermé ou ouvert permettant de ranger les embouts d'outil (5, 5').
